# EUROPÄISCHE PATENTSCHRIFT

(11) **EP 0 374 677 B1**
(45) Veröffentlichungstag und Bekanntmachung des Hinweises auf die Patenterteilung: **29.03.1995**
(21) Anmeldenummer: 89122831.4
(22) Anmeldetag: 11.12.1989
(51) Int. Cl.: H01J 9/24

(54) **Verfahren zur Herstellung einer zweiseitigen Hochdruckentladungslampe**
Method for producing a two-sided high-pressure discharge lamp
Procédé de préparation d'une lampe à décharge à haute pression à deux culots

(30) Priorität: 19.12.1988 DE 3842772
(43) Veröffentlichungstag der Anmeldung: 27.06.1990
(73) Patentinhaber: Patent-Treuhand-Gesellschaft für elektrische Glühlampen mbH, 81543 München (DE)
(72) Erfinder: Heider, Jürgen, Dr., D-8000 München 90 (DE); Lang, Dieter, D-8150 Holzkirchen (DE); Kotschenreuther, Richard, D-8000 München 81 (DE)

(56) Entgegenhaltungen:
- EP-A- 0 204 061
- FR-A- 2 100 245
- US-A- 3 689 799
- US-A- 4 389 201
- PATENT ABSTRACTS OF JAPAN, Band 1, Nr. 15, 23. März 1977, Seite 1195 M 76 & JP-A-51 128 179

## Beschreibung

Die Erfindung betrifft die Herstellung einer Lampe mit den im Hauptanspruch bezeichneten Merkmalen. Die Erfindung betrifft insbesondere die Herstellung von Metallhalogenidhochdruckentladungslampen mit einer elektrischen Leistungsaufnahme von maximal 50 W, wie sie in letzter Zeit vermehrt zum Zweck der Allgemeinbeleuchtung oder zum Einsatz in Kraftfahrzeugscheinwerfern vorgeschlagen wurden. Solche Lampen wurden bisher hergestellt, indem ein beidseitig offenes Quarzrohr zuerst einseitig verschlossen und anschließend an der Stelle des künftigen Entladungsgefäßes durch Versammeln des Quarzglases dessen olivenförmige Gestalt ausgebildet wird. Danach werden in weiteren Arbeitsgängen das anfangs verschlossene Rohrende wieder geöffnet sowie ein Pumprohr mittig an das Entladungsgefäß angesetzt. Nachdem in die offenen Rohrenden jeweils ein Elektrodensystem eingeführt und eingeschmolzen wurde, werden die Füllsubstanzen und das Füllgas durch das Pumprohr in das Entladungsgefäß eingebracht und letztlich das Pumprohr abgeschmolzen. Dieses aufwendige, arbeitsintensive Herstellverfahren hat den gravierenden Nachteil, daß an dem ohnehin sehr kleinen Entladungsgefäß - seine Länge beträgt nur ca. 7,5 mm, sein Durchmesser nur ca. 5,5 mm - durch das Ansetzen und Abschmelzen des Pumprohres Inhomogenitäten in der Materialverteilung entstehen, die zum einen die Cold-Spot-Temperatur und damit die Lichtfarbe der Lampe nachteilig beeinflussen und zum anderen die von der Lampe emittierte Strahlung in einem nicht reproduzierbaren Maß streuen, was sich bei dem vorgesehenen Einsatz dieser Lampen in optischen Systemen besonders nachteilig bemerkbar macht.

In der US-A-3 689 799 wird eine Methode zum Einbringen von Füllungssubstanzen in kompakte Hochdruckentladungslampen beschrieben. Die Substanzen werden hierbei über das für die Quetschung des zweiten Elektrodensystems vorgesehene offene Rohr in das halbfertige Entladungsgefäß eingebracht.

Es ist Aufgabe der Erfindung, ein einfaches Herstellverfahren für die in Frage kommenden Lampen zu schaffen, bei dem keine inhomogene Materialverteilung am Entladungsgefäß auftritt, um die zuvor beschriebenen Nachteile auszuschalten.

Diese Aufgabe wird erfindungsgemäß durch die im Hauptanspruch aufgeführte Folge von Arbeitsschritten gelöst. Den Unteransprüchen sind weitere Details für die Herstellung der Metallhalogenid-Hochdruckentladungslampen entnehmbar. Während des gesamten Pump-, Füll- und Quetschvorganges bleibt das Rohr im Pumpkopf eingespannt. Das komplizierte Einsetzen und wieder Entnehmen entfällt. Mit der beschriebenen Herstellungsweise wird eine erhebliche Verkürzung der Verfahrenszeit erreicht. Aufgrund des am Entladungsgefäß nicht mehr vorhandenen Pumprohres treten auch dort keine unterschiedlichen Wanddicken oder Inhomogenitäten anderer Art auf, wodurch die Strahlungsemission der Lampe sehr viel gleichmäßiger erfolgt als bei den bekannten Lampen mit Pumprohr. Die Lampe ist deshalb für den Einsatz in optischen Systemen besonders geeignet, wie z.B. in Kraftfahrzeugscheinwerfern, bei denen es auf eine äußerst präzise Justierung und Anordnung der Hell-/Dunkelgrenze ankommt.

Die Erfindung wird nachstehend anhand von 4 Figuren näher erläutert. Es zeigen die
- Figuren 1a bis 1c: die Herstellung eines vorgeformten Entladungsgefäßes
- Figuren 2a bis 2c: die Herstellung der ersten Quetschung des Entladungsgefäßes in der Quetschvorrichtung
- Figuren 3a und 3b: die Herstellung der zweiten Quetschung des Entladungsgefäßes in der Pump- und Quetschvorrichtung
- Figur 4: eine fertige Metallhalogenidhochdruckentladungslampe

Figur 1a zeigt das auf eine Länge von ca. 150 mm geschnittene Rohr 1 aus Quarzglas. Der Außendurchmesser des Rohres beträgt ca. 4,5 mm, der Innendurchmesser d ca. 2 mm.

Mit Hilfe der Flammen 2 wird zunächst das in Rotation versetzte Rohr 1 etwa mittig erwärmt und nach Erreichen der Verformungstemperatur werden mittels der Formrolle 3 gleichzeitig beide Einschnürungen 4, 5 in einem definierten Abstand zueinander angebracht (Fig. 1b). Während des Erwärmens und des Verformens wird von einer Seite ein Stickstoffstrom N₂ mit einer Menge von ca. 10 l/h durch das Rohr 1 geführt. Durch das Anbringen der Einschnürungen 4, 5 wird das zukünftige Entladungsgefäß 6 (Fig. 1c) in seiner Länge von ca. 7,5 mm genau abgegrenzt. Die Einschnürung 4 weist einen geringeren lichten Durchmesser auf als die Einschnürung 5. Hierdurch entsteht zwischen den beiden Einschnürungen im erwärmten Bereich des zukünftigen Entladungsgefäßes 6 ein Gasstau p des Stickstoffstromes N₂, so daß dieser Bereich etwas aufgeblasen wird und seine olivenförmige Gestalt mit einem Außendurchmesser von ca. 5,5 mm annimmt.

Im nächsten Arbeitsgang, dargestellt in Figur 2a, ist das vorgeformte Rohr 1 in eine Haltevorrichtung 7 eingesetzt. In dieser Arbeitsstellung wird jetzt von unten her durch das offene Rohrende ein vorgefertigtes Elektrodensystem (Fig. 2b) eingeführt, das aus einer Elektrode 8 aus Wolfram, einer Dichtungsfolie 9 aus Molybdän sowie aus einer Stromzuführung 10 aus Molybdän besteht. Die Elektrode 8 ist an ihrem im Entladungsgefäß 6 angeordneten Ende mit einer Kugel 11 versehen. Die Stromzuführung 10 ist in der y-z-Ebene zickzackförmig gebogen, wobei der Winkel α , um den die gebogene Stromzuführung 10 von der x-z-Ebene abweicht, kleiner als 45°, vorzugsweise ca. 20° - 30° ist. Die Höhe h, das ist jener Betrag, um den der Knick- oder Umkehrpunkt 12 der gebogenen Stromzuführung 10 von der x-z-Ebene abweicht, ist größer als der halbe Innendurchmesser d des Rohres 1. In der Praxis hat sich ein Verhältnis entsprechend h ≃ 0,55 d bewährt. Die Dichtungsfolie 9 ist in der x-z-Ebene ausgerichtet, also senkrecht zur y-z-Ebene der gebogenen Stromzuführung 10. Ein derart geformtes Elektrodensystem haltert sich innerhalb des Rohres 1 von selbst, indem die Knick- oder Umkehrpunkte 12 der Stromzuführung 10 klemmend an der Rohrinnenwand anliegen. Einmal an seiner vorbestimmten Position einjustiert, behält das Elektrodensystem diese bis zur endgültigen Fixierung bei. Zur sicheren Abstützung der Stromzuführung 10 an der Innenwand des Rohres 1 sind mindestens drei Knick- oder Umkehrpunkte 12 an jeder Stromzuführung 10 angebracht. Eine derart gestaltete Stromzuführung 10 zentriert sich in der Achse des Rohres 1 von selbst. Dadurch wird auch automatisch eine Zentrierung der Elektrode 8 im Entladungsgefäß 6 in der x-Koordinate der Dichtungsfolie 9 erreicht. Eine eventuell mögliche Dezentrierung senkrecht zur Ebene der Dichtungsfolie 9, also in der y-Koordinate, z.B. durch Verbiegen der Dichtungsfolie 9, wird beim Quetschvorgang ausgeglichen.

Im Bereich der Dichtungsfolie 9 wird das Rohr 1 auf eine für die Verformung geeignete Temperatur von oberhalb ca. 2200 °C gebracht. Gleichzeitig wird ein Argonstrom Ar durch das vorgeformte Rohr 1 geleitet. Nachdem die Quetschtemperatur erreicht ist, werden die Quetschbacken 13 zusammengefahren und die erste Quetschung 14 hergestellt. Es wird zuerst die Quetschung abgedichtet, die der Einschnürung 4 mit dem geringeren Durchmesser benachbart ist. Das einseitig gequetschte Rohr 1 wird jetzt aus der Haltevorrichtung entnommen und bei ca. 1200 °C während ca. 6 h einer Hochvakuumglühung unterzogen. Die entsprechende Fertigungsstufe der Lampe ist in Figur 2c dargestellt.

Als Nächstes wird das einseitig gequetschte Rohr 1 mit seinem noch offenen Ende in einen Pumpkopf 15 mit Dichtgummi 16 eingesetzt. Es verläßt nun diesen Pumpkopf bis zur abgeschlossenen Herstellung der zweiten Quetschung 17 nicht mehr. Die Quetschbacken 13 befinden sich bereits in Vorbereitung zur Ausführung der zweiten Quetschung 17. Mittels eines Spül-Pumpverfahrens wird das Entladungsgefäß 6 in dieser Arbeitsstellung gereinigt. Hierfür wird das Entladungsgefäß 6 sowie der Bereich der Dichtungsfolie 9 auf mindestens 400 °C erwärmt und das erwärmte Entladungsgefäß 6 anschließend zuerst evakuiert und danach mit Argon geflutet. Dieser Spül-Pumpvorgang wird bei erwärmtem Entladungsgefäß 6 viermal wiederholt. Im Anschluß daran werden in das wieder erkaltete Entladungsgefäß 6 zuerst die Füllsubstanzen (Fig. 3b), bestehend aus einer Metallhalogenid-Pille 18 und einer Quecksilber-Kugel 19, und weiterhin das zweite Elektrodensystem (Fig. 2b) eingebracht. Die Füllsubstanzen fallen durch die noch offene Einschnürung 5 mit dem größeren Durchmesser in das Entladungsgefäß 6. Das Elektrodensystem wird, wie schon zuvor bei der Vorbereitung auf die erste Quetschung 14, selbsthalternd an seine ihm vorbestimmte Stelle in Position einjustiert, so daß die Elektrode 8 innerhalb des Entladungsgefäßes 6 angeordnet ist und der Abstand der Kugeln 11 beider Elektroden 8 genau seinen vorgesehenen Wert erhält. Diese Vorgänge erfolgen durch den Pumpkopf 15 hindurch, der dafür eine zu öffnende Dosierklappe (nicht dargestellt) besitzt, in einem Inertgas-Gegenstrom, damit keine neuen Verunreinigungen in das Entladungsgefäß 6 gelangen. Danach wird die Dosierklappe wieder verschlossen, das Entladungsgefäß 6 evakuiert und mit dem endgültigen Füllgas Argon geflutet, wobei der Kaltfülldruck ca. 500 mbar beträgt und somit kleiner als der das Entladungsgefäß 6 umgebende Atmosphärendruck ist.

Danach wird, wie schon bei der ersten Quetschung 14 beschrieben, der Bereich um die Dichtungsfolie 9 des zweiten Elektrodensystems auf die Quetschtemperatur von ca. 2200 °C aufgeheizt und die Lampe abgedichtet, indem das zweite Elektrodensystem eingequetscht wird. Während des Aufheizvorganges und der Herstellung der zweiten Quetschung 17 wird der Bereich des Entladungsgefäßes 6 mittels auf ca. -50 °C gekühltem Stickstoff auf 100 °C gekühlt, um ein Verdampfen des Metallhalogenids 18 und Quecksilbers 19 zu verhindern.

Abschließend wird die Lampe dem Pumpkopf 15 entnommen und es werden die über die Quetschungen 14, 17 hinausstehenden Rohrenden 1 entfernt. Eine fertige Metallhalogenidhochdruckentladungslampe 20 ist in Figur 4 dargestellt.

## Patentansprüche

1. Verfahren zur Herstellung einer zweiseitigen Hochdruckentladungslampe (20), mit einem Entladungsgefäß (6) und zwei an gegenüberliegenden Seiten des Entladungsgefäßes angeordneten Einschmelzungen oder Quetschungen (14, 17), in die jeweils ein Elektrodensystem gasdicht eingeschmolzen ist, das aus einer im Entladungsgefäß (6) angeordneten Elektrode (8), einer von der Einschmelzung oder Quetschung (14, 17) eingebetteten Dichtungsfolie (9) und einer aus der Einschmelzung oder Quetschung (14, 17) in Lampenlängsachse austretenden Stromzuführung (10) besteht, wobei das Verfahren folgende Arbeitsgänge beinhaltet:
a) Erwärmen und Einrollen eines durchgehend zylindrischen Rohres (1) aus Quarz von vorbestimmter Länge und an vorbestimmter Stelle zur Abgrenzung des Entladungsgefäßes (6).
b) Einführen und Ausrichten eines ersten, vorgefertigten Elektrodensystems in ein Ende des Rohres (1).
c) Erwärmen des Rohres (1) im Bereich der Dichtungsfolie (9) des ersten Elektrodensystems und Herstellen der ersten Einschmelzung oder Quetschung (14).
d) Einbringen der Füllsubstanzen (18, 19) durch das offene Ende des Rohres (1).
e) Einführen und Ausrichten des zweiten, vorgefertigten Elektrodensystems (8, 9, 10) in das offene Ende des Rohres (1).
f) Einbringen des Füllgases durch das offene Ende des Rohres (1).
g) Erwärmen des Rohres (1) im Bereich der Dichtungsfolie (9) des zweiten Elektrodensystems und Herstellen der zweiten Einschmelzung oder Quetschung (17),
dadurch gekennzeichnet, daß während der Arbeitsgänge d) bis g) das offene Ende des zu quetschenden Rohres (1) in einem Pumpkopf eingespannt ist und diesen während der Arbeitsgänge d) bis g) nicht verläßt.

2. Verfahren nach Anspruch 1, dadurch gekennzeichnet, daß eine der zwei durch das Einrollen entstandenen Einschnürungen (4, 5) einen geringeren lichten Durchmesser aufweist.

3. Verfahren nach Anspruch 1 und 2, dadurch gekennzeichnet, daß während der Arbeitsgänge a) und c) ein Inertgasstrom von der Seite, die der Einschnürung (4) mit dem geringeren lichten Durchmesser abgewandt ist, durch das Rohr (1) geführt wird, wobei innerhalb des Rohres (1) ein Stau des Inertgases entsteht, wodurch der erwärmte Bereich zwischen den Einschnürungen (4, 5) eine etwa olivenförmige Gestalt annimmt.

4. Verfahren nach Anspruch 3, dadurch gekennzeichnet, daß das Inertgas Argon oder Stickstoff ist.

5. Verfahren nach Anspruch 1 bis 4, dadurch gekennzeichnet, daß während des Arbeitsganges c) der Bereich des zukünftigen Entladungsgefäßes (6) auf ≦ 1000 °C gehalten wird.

6. Verfahren nach Anspruch 1 bis 5, dadurch gekennzeichnet, daß zwischen den Arbeitsgängen c) und d) das Entladungsgefäß (6) mittels eines Spül-Pumpverfahrens gereinigt wird.

7. Verfahren nach Anspruch 1, dadurch gekennzeichnet, daß während des Arbeitsganges g) der Bereich des Entladungsgefäßes (6) auf ≦ 100 °C gehalten wird.

8. Verfahren nach Anspruch 5 und 7, dadurch gekennzeichnet, daß die Kühlung des Entladungsgefäßes (6) durch Anblasen mittels eines Kühlmediums erfolgt.

9. Verfahren nach Anspruch 8, dadurch gekennzeichnet, daß das Kühlmedium Luft, Stickstoff oder Argon ist.

10. Verfahren nach Anspruch 9, dadurch gekennzeichnet, daß das Entladungsgefäß (6) sowie das Rohr (1) im Bereich der Dichtungsfolie (9) auf mindestens 400 °C aufgeheizt sowie gleichzeitig zuerst evakuiert und anschließend mit einem Inertgas geflutet wird.

11. Verfahren nach Anspruch 10, dadurch gekennzeichnet, daß der Spül-Pumpvorgang mindestens dreimal vorgenommen wird.

12. Verfahren nach Anspruch 1 bis 11, dadurch gekennzeichnet, daß die Arbeitsgänge d) und e) in einem Inertgas-Gegenstrom durchgeführt werden.

13. Verfahren nach Anspruch 12, dadurch gekennzeichnet, daß zur Durchführung der Arbeitsgänge d) und e) der Pumpkopf (15) mit einer zu öffnenden Dosierklappe versehen ist.

14. Verfahren nach Anspruch 1 bis 13, dadurch gekennzeichnet, daß vor dem Arbeitsgang f) das Entladungsgefäß (6) evakuiert wird.

15. Verfahren nach Anspruch 1 bis 14, dadurch gekennzeichnet, daß zur Durchführung der Arbeitsgänge b) und e) die Stromzuführung (10) eine sich innerhalb des Rohres (1) selbsthalternde Gestalt aufweist.

16. Verfahren nach Anspruch 15, dadurch gekennzeichnet, daß die Stromzuführung (10) mit mindestens drei Auflagepunkten (12) an der Innenwand des Rohrstückes (1) abgestützt ist.

17. Verfahren nach Anspruch 1 bis 16, dadurch gekennzeichnet, daß im Anschluß an den Arbeitsgang g) das jeweilige, über die Einschmelzung oder Quetschung (14, 17) hinausstehende Rohrende (1), in dem auch der die Auflagepunkte (12) aufweisende Teil der Stromzuführung (10) angeordnet ist, ganz oder teilweise abgetrennt wird.

## Claims

1. Method for producing a double-ended high-pressure discharge lamp (20), having a discharge vessel (6) and two seals or pinches (14, 17) which are disposed at opposite ends of the discharge vessel and into which there is gastightly sealed in each case an electrode system which comprises an electrode (8) disposed in the discharge vessel (6), a sealing foil (9) embedded in the seal or pinch (14, 17) and a current supply lead (10) which emerges from the seal or pinch (14, 17) in the longitudinal axis of the lamp, the method comprising the following operations:
a) heating and rolling-down of a continuously cylindrical quartz tube (1) of predetermined length and at a predetermined position to delineate the discharge vessel (6),
b) introduction of a first, prefabricated electrode system into one end of the tube (1) and alignment thereof,
c) heating of the tube (1) in the region of the sealing foil (9) of the first electrode system and production of the first seal or pinch (14),
d) introduction of the filling substances (18, 19) through the open end of the tube (1),
e) introduction of the second, prefabricated electrode system (8, 9, 10) into the open end of the tube (1) and alignment thereof,
f) introduction of the filling gas through the open end of the tube (1),
g) heating of the tube (1) in the region of the sealing foil (9) of the second electrode system and production of the second seal or pinch (17),
characterized in that, during the operations d) to g), the open end of the tube (1) to be pinched is clamped in a pump head and does not leave the latter during the operations d) to g).

2. Method according to Claim 1, characterized in that one of the constrictions (4, 5) produced by the rolling has a smaller inside diameter.

3. Method according to Claims 1 and 2, characterized in that, during the operations a) and c), an inert gas stream is passed through the tube (1) from the end which is remote from the constriction (4) having the smaller inside diameter, and a build up of the inert gas occurs inside the tube (1), as a result of which the heated region between the constrictions (4, 5) assumes an approximately olive-shaped form.

4. Method according to Claim 3, characterized in that the inert gas is argon or nitrogen.

5. Method according to Claims 1 to 4, characterized in that, during the operation c) the region of the future discharge vessel (6) is kept at ≦ 1,000°C.

6. Method according to Claims 1 to 5, characterized in that, between the operations c) and d) the discharge vessel (6) is cleaned by means of a flushing and pumping method.

7. Method according to Claim 1, characterized in that, during the operation g), the region of the discharge vessel (6) is kept at ≦ 100°C.

8. Method according to Claims 5 and 7, characterized in that the discharge vessel (6) is cooled by blasting with a coolant.

9. Method according to Claim 8, characterized in that the coolant is air, nitrogen or argon.

10. Method according to Claim 9, characterized in that the discharge vessel (6) and the tube (1) in the region of the sealing foil (9) is heated to at least 400°C and simultaneously first evacuated and then flooded with an inert gas.

11. Method according to Claim 10, characterized in that the flushing/pumping operation is carried out at least three times.

12. Method according to Claims 1 to 11, characterized in that the operations d) and e) are carried out in an inert gas counterflow.

13. Method according to Claim 12, characterized in that, in order to carry out the operations d) and e) the pump head (15) is provided with a dispensing valve which is to be opened.

14. Method according to Claims 1 to 13, characterized in that the discharge vessel (6) is evacuated prior to the operation f).

15. Method according to Claims 1 to 14, characterized in that, in order to carry out the operations b) and e), the current supply lead (10) has a self-retaining shape inside the tube (1).

16. Method according to Claim 15, characterized in that the current supply lead (10) is supported on the inside wall of the tube piece (1) by at least three support points (12).

17. Method according to Claims 1 to 16, characterized in that, subsequent to the operation g) the respective tube end (1) which projects beyond the seal or pinch (14, 17) and in which that part of the current supply lead (10) which has the support points (12) is also disposed is completely or partly removed.

## Revendications

1. Procédé pour fabriquer une lampe à décharge à haute pression à deux culots (20) comportant une enceinte de décharge (6) et deux zones de scellement par fusion ou de pincement (14, 17) disposées sur des côtés opposés de l'enceinte de décharge et dans lesquelles est respectivement fixé par fusion, d'une manière étanche aux gaz, un système d'électrodes, qui est constitué par une électrode (8) disposée dans l'enceinte de décharge (6), une feuille d'étanchéité (9) enchâssée dans la zone de scellement par fusion ou de pincement (14, 17), et par un élément d'alimentation en courant (10) qui ressort dans la direction longitudinale de la lampe hors de la zone de scellement par fusion ou de pincement (14, 17), le procédé incluant les étapes opératoires suivantes :
a) chauffage et enfoncement par roulage d'un tube cylindrique continu (1) en verre possédant une longueur prédéterminée et situé en un emplacement prédéterminé pour limiter l'enceinte de décharge (6),
b) introduction et alignement d'un premier système d'électrodes préfabriqué dans une extrémité du tube (1);
c) chauffage du tube (1) dans la zone de la feuille d'étanchéité (9) du premier système d'électrodes et fabrication de la première zone de scellement par fusion ou de pincement (14);
d) introduction des substances de remplissage (18, 19) par l'extrémité ouverte du tube (1);
e) introduction et alignement du second système d'électrodes préfabriquées (8, 9, 10) dans l'extrémité ouverte du tube (1) ;
f) introduction du gaz de remplissage par l'extrémité ouverte du tube (1);
g) chauffage du tube (1) dans la zone de la feuille d'étanchéité (9) du second système d'électrodes et fabrication de la seconde zone de scellement par fusion ou de pincement (17),
caractérisé par le fait que pendant les étapes opératoires d) à g), l'extrémité ouverte du tube (1) devant être pincé est serrée dans une tête de pompe et ne sort pas de cette tête pendant les étapes opératoires d) à g).

2. Procédé suivant la revendication 1, caractérisé par le fait que l'un des deux rétrécissements (4, 5) apparus sous l'effet de l'enfoncement par roulage possède un diamètre intérieur plus réduit.

3. Procédé suivant les revendications 1 et 2, caractérisé par le fait que pendant les étapes opératoires a) et c), un courant de gaz inerte traverse le tube à partir du côté qui est tourné à l'opposé du rétrécissement (4) possédant le diamètre intérieur le plus faible, auquel cas il apparaît à l'intérieur du tube (1) une accumulation du gaz inerte, ce qui a pour effet que la zone mentionnée située entre les deux rétrécissements (4, 5) prend approximativement la forme d'une olive.

4. Procédé suivant la revendication 3, caractérisé par le fait que le gaz inerte est de l'argon ou de l'azote.

5. Procédé suivant les revendications 1 à 4, caractérisé par le fait que pendant l'étape opératoire c), la zone de l'enceinte de décharge (6) obtenue ultérieurement est maintenue à ≦ 1000°C.

6. Procédé suivant les revendications 1 à 5, caractérisé par le fait qu'entre les étapes opératoires c) et d), l'enceinte de décharge (6) est nettoyée au moyen d'un procédé de lavage avec pompage.

7. Procédé suivant la revendication 1, caractérisé par le fait que pendant l'opératoire g), la zone de l'enceinte de décharge (6) est maintenue à ≦ 100°C.

8. Procédé suivant les revendications 5 et 7, caractérisé par le fait que le refroidissement de l'enceinte de décharge (6) s'effectue par soufflage avec un fluide de refroidissement.

9. Procédé suivant la revendication 8, caractérisé par le fait que le fluide de refroidissement est de l'air, de l'azote ou de l'argon.

10. Procédé suivant la revendication 9, caractérisé par le fait qu'on chauffe l'enceinte de décharge (6) ainsi que le tube (1) à au moins 400°C dans la zone de la feuille d'étanchéité (9) et qu'on y établit tout d'abord simultanément un vide et qu'ensuite on procède à un balayage avec un gaz inerte.

11. Procédé suivant la revendication 10, caractérisé par le fait que l'opération de balayage avec pompage est réalisée au moins trois fois.

12. Procédé suivant la revendication 1 à 14, caractérisé par le fait que les étapes opératoires d) et e) sont exécutées avec un contre-courant de gaz inerte.

13. Procédé suivant la revendication 12, caractérisé par le fait que pour la mise en oeuvre des étapes opératoires d) et e), on équipe la tête de pompe (15) d'un clapet doseur devant être ouvert.

14. Procédé suivant les revendications 1 à 13, caractérisé par le fait qu'avant l'étape opératoire f), on crée un vide à l'intérieur de l'enceinte de décharge (6).

15. Procédé suivant les revendications 1 à 14, caractérisé par le fait que pour la mise en oeuvre des étapes opératoires b) et e) , l'élément d'alimentation en courant (10) possède une forme qui lui permet de se maintenir de lui-même à l'intérieur du tube (1).

16. Procédé suivant la revendication 15, caractérisé par le fait que l'élément d'alimentation en courant (10) est supporté en au moins trois points d'appui (12) contre la paroi intérieure de l'élément de tube (1).

17. Procédé suivant les revendications 1 à 16, caractérisé par le fait qu'à la suite de l'étape opératoire g), l'extrémité respective (1) du tube, qui fait saillie au-delà de la zone de scellement par fusion ou de pincement (14, 17) et dans laquelle est également disposée la partie, qui possède les points d'appui (12), de l'élément d'alimentation en courant (10) est entièrement ou partiellement séparée.
